# EUROPÄISCHE PATENTSCHRIFT

(11) **EP 0 803 604 B1**
(45) Veröffentlichungstag und Bekanntmachung des Hinweises auf die Patenterteilung: **11.04.2001**
(21) Anmeldenummer: 96106575.2
(22) Anmeldetag: 25.04.1996
(51) Int. Cl.: D21F 3/02, D21F 3/04

(54) **Nasspresse**
Wet press
Presse humide

(43) Veröffentlichungstag der Anmeldung: 29.10.1997
(73) Patentinhaber: Voith Paper Patent GmbH, 89522 Heidenheim (DE)
(72) Erfinder: Meschenmoser, Andreas, 88263 Horgenzell (DE)

(56) Entgegenhaltungen:
- DE-A- 3 604 522
- DE-A- 3 708 191
- DE-A- 4 443 875
- FR-A- 2 195 723
- FR-A- 2 381 127
- FR-A- 2 529 922
- US-A- 3 293 121

## Beschreibung

Die Erfindung betrifft eine Presse zur Entwässerung von Faserstoffbahnen mit zwei Preßelementen, deren Preßflächen unter Bildung eines Preßspalts gegeneinander drückbar sind, wobei die Faserstoffbahn zusammen mit wenigstens einem zwischen der Faserstoffbahn und einem jeweiligen Preßelement verlaufenden Entwässerungsband durch den Preßspalt geführt ist und jedes Entwässerungsband in dem sich an den Preßspaltauslaß anschließenden Bereich von der Faserstoffbahn getrennt wird.

Eine Presse der eingangs genannten Art ist aus der DE-A-37 08 191 bekannt.

Bei einer aus der DE-OS 41 12 355 bekannten Presse wird die zu entwässernde Faserstoffbahn zwischen zwei Entwässerungsbändern durch den Preßspalt geführt, wobei die Faserstoffbahn zumindest in einem auf den Preßspalt folgenden Abschnitt mit wenigstens einem Entwässerungsband in Kontakt bleibt. Dies hat zwar den Vorteil, daß die Faserstoffbahn in diesem Abschnitt von dem betreffenden Entwässerungsband geführt wird, was insbesondere bei hohen Geschwindigkeiten zur Vermeidung von Bahnabrissen oder Bahnflattern von Vorteil sein kann, jedoch kann es dabei zu einer Rückbefeuchtung der Faserstoffbahn ausgehend vom Entwässerungsband kommen.

Aufgabe der Erfindung ist es, eine Presse der eingangs genannten Art zu schaffen, die für hohe Bahnlaufgeschwindigkeiten geeignet ist und bei der eine Rückbefeuchtung der Faserstoffbahn am Preßspaltauslaß verhindert oder zumindest stark verringert ist.

Diese Aufgabe wird erfindungsgemäß dadurch gelöst, daß ein erstes der beiden Preßelemente eine gerillte oder blindgebohrte Oberfläche und das zweite Preßelemente eine glatte und geschlossene Oberfläche besitzt, so daß die Entwässerung der Faserstoffbahn (1) im Preßspalt überwiegend zu dem ersten Preßelement erfolgt, daß die Faserstoffbahn am Preßspaltauslaß von dem ersten Preßelement getrennt wird und zusammen mit einem Entwässerungsband in einem sich an den Preßspaltauslaß anschließenden Abschnitt über einen vorgebbaren Winkelbereich an dem zweiten Preßelement geführt ist, daß die Dickenelastizität und/oder Saugfähigkeit des einen Entwässerungsbandes so gewählt ist, daß sich mit dem Entspannen dieses Entwässerungsbandes beim Verlassen des Preßspaltauslasses eine sich an den Preßspaltauslaß anschließende kurze Saugzone bildet, und daß die Faserstoffbahn unmittelbar im Anschluß an diese Saugzone von dem einen Entwässerungsband getrennt wird.

Durch das sofortige Wegführen der Entwässerungsbänder von der Faserstoffbahn am Preßspaltauslaß wird eine Rückbefeuchtung der Faserstoffbahn deutlich vermindert. Außerdem kann die Leitwalze für die Faserstoffbahn und / oder ein Stützband in Form eines Filzes oder Siebes, das zu einer nachfolgenden Einheit gehört, möglichst nahe am Preßspalt angeordnet werden, wodurch der freie Zug, das heißt der von keinem Band abgestützte Abschnitt der Faserstoffbahn bis zur Leitwalze verringert wird, so daß sich wegen der weitestgehenden Führung der Faserstoffbahn die Gefahr von Bahnabrissen und Bahnflattern auch bei hohen Geschwindigkeiten vermindert bzw. die Spannung in der Faserstoffbahn kleiner gehalten werden kann.

Im übrigen können Leitwalzen für die Entwässerungsbänder der Presse in dem Bereich nach dem Preßspalt wegfallen, wodurch nicht nur Platz gewonnen wird, sondern auch eine Saugwirkung hinsichtlich der aus der Faserstoffbahn abzuführenden Flüssigkeit in Richtung der schnell davon weglaufenden Entwässerungsbänder erreicht werden. Dadurch kann der Entwässerungsgrad gesteigert werden, so daß man beispielsweise in der Papierherstellung mit nur einer solchen Entwässerungspresse innerhalb der Papiermaschine auskommen kann.

Gemäß einer weiteren Ausführungsform ist vorgesehen, daß auf wenigstens einer Seite der Faserstoffbahn zwischen dem Entwässerungsband und der Faserstoffbahn ein Trennsieb mit vorzugsweise geringem Flüssigkeitsspeichervermögen durch den Preßspalt geführt ist und die Faserstoffbahn nach dem Verlassen des Preßspalts über eine vorgebbare Strecke an dem Trennsieb geführt ist. Hierdurch wird die Gefahr von Bahnabrissen und Bahnflattern auch bei hohen Geschwindigkeiten vermindert.

Das Trennsieb kann, da es im Preßspalt gegen die Faserstoffbahn gepreßt wird, markierungsarm gestaltet sein. Es gibt aber auch Einsatzfälle, bei denen eine Prägung einer Faserstoffbahnseite durch das Trennsieb gezielt angestrebt wird, zum Beispiel bei Papieren für Verpackungen oder Hülsen. Dann kann das Trennsieb entsprechende Markierungen aufweisen.

Gemäß einer bevorzugten Ausführungsform ist vorgesehen, daß eines der Preßelemente zur Bildung eines Preßspalts vorgegebener Längserstreckung mit dem anderen Preßelement eine breite, insbesondere konkav geformte, Preßfläche aufweist und einen aus einem flexiblen Material bestehenden Walzenmantel besitzt, der sich um einen Träger bewegt und über mindestens ein Stützelement an diesem abgestützt ist, und das andere Preßelement eine zu der breiten Preßfläche komplementär ausgebildete Preßfläche besitzt und vorzugsweise von einer rotierenden zylindrischen Walze gebildet ist.

Bei einem Preßelement mit breiter Preßfläche kann eine besonders schnelle Wegführung des Entwässerungsbandes, welches dieses Preßelement umläuft, von der Faserstoffbahn bedingt durch die sich an die nicht konvexe Preßfläche anschließende konvexe Krümmung des Walzenmantels erreicht werden, wobei es vorteilhaft ist, wenn das Entwässerungsband an diesem Preßelement zumindest in einem dem Preßspalt folgenden Abschnitt an dem Preßelement geführt ist.

Wenn die Faserstoffbahn zwischen zwei Entwässerungsbändern durch den Preßspalt geführt ist, ist zweckmäßigerweise die Dickenelastizität und / oder die Saugfähigkeit des Entwässerungsbandes auf derjenigen Seite der Faserstoffbahn, auf der die Faserstoffbahn von dem Entwässerungsband oder dem Trennsieb mitgenommen werden soll, größer als die Dickenelastizität und / oder die Saugfähigkeit des Entwässerungsbandes auf der gegenüberliegenden Seite der Faserstoffbahn. Durch diese Maßnahmen wird erreicht, daß sich das Entwässerungsband, an dem die Faserstoffbahn haften bleiben soll, in einem kurzen Abschnitt nach dem Preßspalt entspannt, wodurch eine Saugzone gebildet wird, in welcher der gemeinsam mit dem Entwässerungsband verlaufenden Faserstoffbahn bzw. auch dem Trennsieb noch Wasser entzogen wird. Danach soll dieses Entwässerungsband wegen drohender Rückbefeuchtung von der Faserstoffbahn bzw. auch dem Trennsieb weggeführt werden, was zumindest teilweise entlang des Preßelements erfolgen kann.

Bei der Verwendung eines Trennsiebes wird dieses vorzugsweise unterhalb der Faserstoffbahn vorgesehen, so daß durch das Trennsieb eine gute Führung der Faserstoffbahn zur nachfolgenden Einheit gewährleistet werden kann.

Hinsichtlich vorteilhafter Ausgestaltungen der Erfindung wird auf die Unteransprüche sowie die nachfolgende Beschreibung von Ausführungsbeispielen einer erfindungsgemäßen Presse unter Bezugnahme auf die beiliegende Zeichnung verwiesen. In der Zeichnung zeigt:
- Figur 1: eine schematische Seitenansicht einer Ausführungsform einer erfindungsgemäßen Presse,
- Figur 2: die in Figur 1 gezeigte Presse mit einer vorgeschalteten weiteren Preßvorrichtung,
- Figur 3: eine Seitenansicht einer weiteren erfindungsgemäßen Presse;
- Figur 4: die in Figur 3 gezeigte Presse mit einer vorgeschalteten weiteren Preßvorrichtung,
- Figur 5: die in Figur 4 gezeigte Presse mit unterschiedlichen Entwässerungsbändern in beiden Pressen,
- Figur 6: eine schematische Seitenansicht des Preßspalts der in den Figuren 3 bis 5 dargestellten Presse,
- Figur 7: eine erfindungsgemäße Presse mit nur einem Entwässerungsband, der eine weitere Preßvorrichtung vorgeschaltet ist, und
- Figur 8: den Preßspalt der in Figur 7 dargestellten Presse in schematischer Teilansicht.

Bei allen Figuren besteht die Presse aus zwei übereinander angeordneten Preßelementen 2 und 3, deren Preßflächen gegeneinander gedrückt werden, wobei durch den Preßspalt 4 neben der Faserstoffbahn 1 wenigstens ein zwischen der Faserstoffbahn 1 und einem der Preßelemente 2 und 3 angeordnetes Entwässerungsband 5 bzw. 6 verläuft. Dabei wird das untere Preßelement 3 von einer rotierenden zylindrischen Walze, die konventionell oder durchbiegungsgesteuert ausgebildet sein kann, gebildet. Das obere Preßelement 2 kann eine konkave Preßfläche bilden, wobei sich ein aus flexiblem Material bestehender Walzenmantel 10 um einen (nicht dargestellten) Träger bewegt und über mindestens ein Stützelement 11 auf diesem Träger abstützt.

Es sind jedoch auch andere Vorrichtungen zur Bildung von Preßspalten 4 vorstellbar. Zum Beispiel können beide Preßelemente 2, 3 eine breite Preßfläche und je einen flexiblen Mantel besitzen.

Abgenommen wird die Faserstoffbahn 1 in diesen Ausführungsbeispielen über eine Saugwalze 17 von einer vorgelagerten Siebpartie und abgegeben wird sie an die Trockenzylinder 18 einer nachfolgenden Trockenpartie.

Weiterhin ist den Ausführungsbeispielen gemeinsam, daß die Entwässerungsbänder 5 bzw. 6 nach dem Verlassen des Preßspaltes 4 möglichst schnell von der Faserstoffbahn 1 weg und dabei in einem Abschnitt 12 am entsprechenden Preßelement 2 bzw. 3 entlang verlaufen.

Die Entwässerungsbänder 5, 6 sind ansonsten, wie in den Figuren 1 bis 5 zu sehen ist, über Filzleitwalzen 13 geführt und können vor dem Preßspalt 4 zur Führung der Faserstoffbahn 1 verwendet werden. Allein durch die Verwendung von zwei Entwässerungsbändern 5 und 6 kann die Entwässerungskapazität der Langspaltpresse erheblich gesteigert werden. Darüber hinaus erlaubt die konvexe Krümmung des oberen Preßelementes 2 am Auslauf der konkaven Preßfläche das unmittelbare Fortbewegen des Entwässerungsbandes 5 von der Faserstoffbahn 1 nach dem Preßspalt 4 zumindest in einem Abschnitt 12 entlang dem Preßelement 2, was eine Rückbefeuchtung der Faserstoffbahn 1 von diesem Entwässerungsband 5 ausgehend verhindert.

Um die Faserstoffbahn 1 nicht zu stark zu krümmen und um einen Luftzutritt zur Oberseite der Faserstoffbahn bis dicht an den Preßspalt 4 entgegen der Laufrichtung zu ermöglichen, was dort die Gefahr der Ausbildung von Unterdruck verringert, verläuft die Faserstoffbahn 1 bei den in den Figuren 1 und 2 gezeigten Pressen nach dem Preßspalt 4 etwa tangential zum unteren Preßelement 3 in einer, wenn auch sehr kurzen, Saugzone 14 auf der Unterseite der Faserstoffbahn gemeinsam mit dem unteren Entwässerungsband 6 entlang dem zylindrischen Preßelement 3. In der Saugzone 14 kommt es zu einer Entspannung des gegenüber dem oberen Entwässerungsband 5 elastischeren unteren Entwässerungsbandes 6 und somit zu einer Absaugung von Flüssigkeit aus der Faserstoffbahn 1 in das untere Entwässerungsband 6. Im Anschluß an die Saugzone 14 erfolgt wegen der drohenden Rückbefeuchtung die Trennung auch des unteren Entwässerungsbandes 6 von der Faserstoffbahn 1, wobei das Entwässerungsband 6, wie in Figuren 2, 3 und 4 gezeigt, in einem über die Saugzone 14 hinausreichenden Abschnitt 12 am Preßelement 3 entlang läuft.

Der durch die Führung der Entwässerungsbänder 5 bzw. 6 entlang des Preßelementes 2 bzw. 3 gewonnene Platz wird dazu benutzt, eine dem Preßspalt 4 folgende Leitwalze 7 möglichst nahe am Preßspalt 4 anzuordnen. Dies verkürzt die freie Länge der Faserstoffbahn 1 zwischen dem Preßspalt 4 und der Leitwalze 7 und wirkt somit dem Flattern und Abreißen der Faserstoffbahn 1 entgegen. Über die Leitwalze 7 verläuft ein Stützband 8 zur Führung der Faserstoffbahn 1 zu einem Trockenzylinder 18 einer nachfolgenden Trocknungseinheit. Das Stützband 8 ist dabei meist als Sieb ausgeführt und kann auch auf der anderen Seite der Faserstoffbahn 1 angeordnet sein.

Wie in Figur 2 gezeigt ist, kann der Presse 2, 3 wenigstens eine weitere Preßvorrichtung 17, 18 mit einem Preßspalt 4' vorgeschaltet sein. In diesem Fall durchlaufen die Entwässerungsbänder 5, 6 zusammen mit der dazwischenliegenden Faserstoffbahn 1 in vorteilhafter Weise auch den Preßspalt 4' dieser vorgeschalteten Preßvorrichtung, wodurch sich der Transport der Faserstoffbahn 1 zwischen der vorgeschalteten Preßvorrichtung 17, 18 und der Presse 2, 3 einfach gestaltet.

Vorzugsweise ist wenigstens eines der Preßelemente 17, 18 der weiteren Preßvorrichtung eine Saugwalze.

Die Figuren 3 bis 6 zeigen Langspaltpressen, bei denen zwischen dem Entwässerungsband 6 des unteren Preßelements 3 und der Faserstoffbahn 1 ein Trennsieb 9 verläuft, welches hier zumindest in einem Abschnitt vor und nach dem Preßspalt 4 mit der Faserstoffbahn 1 in Kontakt steht und dadurch die Faserstoffbahn 1 führt. Diese Führung der Faserstoffbahn 1 kann beispielsweise bis zur nachfolgenden Einheit erfolgen.

Es ist hierbei auch möglich, daß zwei die Faserstoffbahn 1 einschließende Trennsiebe 9 durch den Preßspalt 4 geführt werden. Da das Trennsieb 9 gemeinsam mit der Faserstoffbahn 1 durch den Preßspalt 4 geführt wird, sollte es je nach Anforderung an das Endprodukt markierungsarm oder stark markierend sein und wegen der Gefahr einer Rückbefeuchtung nach dem Verlassen des Preßspaltes 4 auf jeden Fall ein sehr geringes Flüssigkeitsspeichervermögen aufweisen.

In der Saugzone 14 erfolgt die Absaugung der Flüssigkeit während des Entspannens des unteren Entwässerungsbandes 6 durch das Trennsieb 9 hindurch. Danach wird, wie in Figur 6 dargestellt ist, das Entwässerungsband 6 von dem gemeinsam mit der Faserstoffbahn 1 verlaufenden Trennsieb 9 durch dessen Führung entlang dem Preßelement 3 entfernt. Um dabei die Haftung der Faserstoffbahn 1 an dem Trennsieb 9 zu verbessern, kann vorzugsweise die Spannkraft des Trennsiebes 9 am Preßspaltauslaß in Bahnlaufrichtung einstellbar sein.

Die Saugzone 14 kann in allen Ausführungen bezüglich ihrer Ausdehnung in Bahnlaufrichtung variabel gestaltet werden, so daß eine Rückbefeuchtung vom Entwässerungsband 6 ausgeschlossen wird. Möglich ist dies durch eine Änderung des Verlaufs der Faserstoffbahn 1 nach dem Preßspalt 4 über eine Lageänderung der entsprechenden Leitwalze und über die einstellbare Längsspannung im Trennsieb 9.

Da gemäß Figur 6 sowie weiterer gezeigter Ausführungsformen die Faserstoffbahn 1 in der Saugzone 14 mit dem Entwässerungsband 6 des zylindrischen Preßelementes 3 in Kontakt bleibt, sollte die Entwässerung im Preßspalt 4 überwiegend zum anderen Preßelement 2 hin erfolgen, was beispielsweise dadurch erreicht wird, daß das konkave Preßelement 2 eine gerillte oder blind gebohrte und das zylindrische Preßelement 3 eine glatte Oberfläche besitzt.

Für das Überführen bzw. Ablösen der Faserstoffbahn 1 empfiehlt sich an dem Preßelement 2, 3 oder dem Entwässerungsband 5, 6, an welchem die Faserstoffbahn nicht haften soll, die Verwendung eines Schabers 15. Falls es sich um ein Preßelement 2, 3 mit breiter Preßfläche 4 handelt, sollte der Schaber 15 in einem Bereich des flexiblen Walzenmantels 10 angeordnet sein, in dem dieser nicht über ein Gleitlager 16 abgestützt ist. Dies ermöglicht ein schonendes Schaben, da der Schaber 15 den Walzenmantel 10 zumindest leicht gegen den in dem Walzenmantel herrschenden Luftüberdruck eindrücken und damit besonders wirksam sein kann.

Zur Förderung der Trennung der Faserstoffbahn von dem mit dem Schaber versehenen Preßelement oder Entwässerungsband wird empfohlen, mittel- oder unmittelbar vom Schaber her Luft in den Preßspaltauslauf zu blasen. Dies hilft, die Faserstoffbahn gleich beim Verlassen des Preßspaltes 4 in die richtige Richtung zu leiten, und außerdem wird der an jedem Preßspaltauslauf entstehende Unterdruck vermieden.

Wie in den Figuren 4 und 5 dargestellt ist, kann der Presse 2, 3 eine weitere Preßvorrichtung 17, 18 vorgeschaltet sein, welche von der Faserstoffbahn 1 durchlaufen wird. In diesem Fall durchläuft das Trennsieb 9 auch den Preßspalt 4' dieser vorgeschaltenen Preßvorrichtung 17, 18, um die Faserstoffbahn 1 auf einfache Weise von der Preßvorrichtung 17, 18 zu der Presse 2, 3 zu transportieren. In vorteilhafter Weise wird auch das obere Entwässerungsband 5, wie in Figur 4 gezeigt, durch den Preßspalt 4' der vorgeschalteten Preßvorrichtung geführt. Es ist aber auch möglich, für die beiden Pressen unterschiedliche Entwässerungsbänder 5, 5' zu verwenden, wie es in Figur 5 dargestellt ist.

Die Figuren 7 und 8 zeigen die in Figur 5 gezeigte Presse mit der Maßgabe, daß nur an der Unterseite des Trennsiebs 9 ein Entwässerungsband 6 vorgesehen ist und die Faserstoffbahn 1 an ihrer Oberseite direkt an dem Preßelement 2 anliegt. In diesem Fall besteht der direkt mit der Faserstoffbahn 1 in Berührung kommende Bezug des Preßelements 2 aus einem die Faserstoffbahn abstoßenden Material, insbesondere aus Peeler-Rubber, um eine leichte Trennung der Faserstoffbahn 1 von der Preßwalze 2 beim Verlassen des Preßspalts 4 zu gewährleisten.

## Patentansprüche

1. Presse zur Entwässerung von Faserstoffbahnen (1) mit zwei Preßelementen (2, 3), deren Preßflächen unter Bildung eines Preßspalts (4) gegeneinander drückbar sind, wobei die Faserstoffbahn (1) zusammen mit wenigstens einem zwischen der Faserstoffbahn (1) und einem jeweiligen Preßelement (2, 3) verlaufenden Entwässerungsband (5, 6) durch den Preßspalt (4) geführt ist und jedes Entwässerungsband (5, 6) in dem sich an den Preßspaltauslaß anschließenden Bereich von der Faserstoffbahn (1) getrennt wird,
dadurch **gekennzeichnet**,
daß ein erstes (2) der beiden Preßelemente (2, 3) eine gerillte oder blindgebohrte Oberfläche und das zweite Preßelemente (3) eine glatte und geschlossene Oberfläche besitzt, so daß die Entwässerung der Faserstoffbahn (1) im Preßspalt überwiegend zu dem ersten Preßelement (2) erfolgt, daß die Faserstoffbahn (1) am Preßspaltauslaß von dem ersten Preßelement (2) getrennt wird und zusammen mit einem Entwässerungsband (6) in einem sich an den Preßspaltauslaß anschließenden Abschnitt (12) über einen vorgebbaren Winkelbereich an dem zweiten Preßelement (3) geführt ist, daß die Dickenelastizität und/oder Saugfähigkeit des einen Entwässerungsbandes (6) so gewählt ist, daß sich mit dem Entspannen dieses Entwässerungsbandes (6) beim Verlassen des Preßspaltauslasses eine sich an den Preßspaltauslaß anschließende kurze Saugzone (14) bildet, und daß die Faserstoffbahn (1) unmittelbar im Anschluß an diese Saugzone (14) von dem einen Entwässerungsband (6) getrennt wird.

2. Presse nach Anspruch 1,
dadurch **gekennzeichnet**,
daß eine Leitwalze (7) für die Faserstoffbahn (1) und/oder ein Stützband in Form eines Filzes oder Siebes möglichst nahe am Preßspalt (4) angeordnet ist.

3. Presse nach Anspruch 2,
dadurch **gekennzeichnet**,
daß ein Stützband (8) vorgesehen ist, an welchem die Faserstoffbahn (1) von der Leitwalze (7) zu einernachfolgenden Einheit, insbesondere einer Trocknungseinheit, geführt wird.

4. Presse nach einem der vorhergehenden Ansprüche,
dadurch **gekennzeichnet**,
daß auf wenigstens einer Seite der Faserstoffbahn (1) zwischen dem Entwässerungsband (6) und der Faserstoffbahn (1) ein Trennsieb (9) mit vorzugsweise geringem Flüssigkeitsspeichervermögen durch den Preßspalt (4) geführt ist und die Faserstoffbahn (1) nach dem Verlassen des Preßspalts (4) über eine vorgebbare Strecke an dem Trennsieb (9) geführt ist.

5. Presse nach Anspruch 4,
dadurch **gekennzeichnet**,
daß die Faserstoffbahn (1) an dem Trennsieb (9) zur nachfolgenden Einheit geführt wird und vorzugsweise unterhalb der Faserstoffbahn (1) angeordnet ist.

6. Presse nach einem der vorhergehenden Ansprüche,
dadurch **gekennzeichnet**,
daß eines der Preßelemente (2) zur Bildung eines Preßspalts vorgegebener Längserstreckung mit dem anderen Preßelement (3) eine breite, insbesondere konkav geformte Preßfläche aufweist und einen aus einem flexiblen Material bestehenden Walzenmantel (10) besitzt, der sich um einen Träger bewegt und über mindestens ein Stützelement (11) an diesem abgestützt ist, und das andere Preßelement (3) eine zu der breiten Preßfläche komplementär ausgebildete Preßfläche besitzt und vorzugsweise von einer rotierenden zylindrischen Walze gebildet ist.

7. Presse nach einem der vorhergehenden Ansprüche,
dadurch **gekennzeichnet**,
daß wenigstens einer Seite der Faserstoffbahn (1) ein Schaber (15) zugeordnet ist, um die Faserstoffbahn (1) nach dem Verlassen des Preßspalts von einem Preßelement (2, 3) oder einem Entwässerungsband (5, 6), an dem sie anliegt, zu lösen.

8. Presse nach Anspruch 7,
dadurch **gekennzeichnet**,
daß der Schaber (15) an einem Preßelement (2) mit einer breiten, insbesondere konkaven Preßfläche anliegt, wobei das Preßelement (2) einen flexiblen Walzenmantel (10) aufweist, der über mindestens ein Stützelement (11) an einem Träger abgestützt ist, und daß der Schaber (15) zwischen dem Stützelement (11) und einem den Walzenmantel (10) zusätzlich an einem Träger abstützenden Gleitlager (16) zur Wirkung kommt.

9. Presse nach Anspruch 7,
dadurch **gekennzeichnet**,
daß zur Unterstützung der durch den Schaber (15) bewirkten Trennung der Faserstoffbahn (1) von einem weiteren Element (2, 3, 5, 6) Luft entgegen der Bahnlaufrichtung in den Preßspalt (4) eingeblasen wird, wobei der Schaber (15) selbst als Luftverteiler und Luftdüse oder als Träger für eine entsprechende Luftdüse dient.

10. Presse nach einem der Ansprüche 4 bis 7,
dadurch **gekennzeichnet**,
daß die Spannkraft des Trennsiebes (9) am Preßspaltauslaß in Bahnlaufrichtung einstellbar ist, um die Haftung der Faserstoffbahn (1) an dem Trennsieb (9) zu verbessern.

11. Presse nach einem der Ansprüche 1 bis 7,
dadurch **gekennzeichnet**,
daß die Faserstoffbahn (1) zwischen zwei Entwässerungsbändern (5, 6) durch den Preßspalt (4) geführt wird und die Dickenelastizität und / oder die Saugfähigkeit des Entwässerungsbands (5, 6) auf derjenigen Seite der Faserstoffbahn (1), auf der die Faserstoffbahn (1) von dem Entwässerungsband (5, 6) oder dem Trennsieb (9) mitgenommen werden soll, größer ist als die Saugfähigkeit des Entwässerungsbands (5, 6) auf der gegenüberliegenden Seite der Faserstoffbahn (1).

12. Presse nach einem der Ansprüche 1 bis 11,
dadurch **gekennzeichnet**,
daß ein direkt mit der Faserstoffbahn (1) in Berührung kommender Bezug eines Preßelements (2, 3) aus einem die Faserstoffbahn (1) abstoßenden Material, insbesondere aus Peeler-Rubber, besteht.

13. Presse nach einem der Ansprüche 1 bis 12,
dadurch **gekennzeichnet**,
daß das Entwässerungsband (5, 6) und / oder das Trennsieb (9) vor dem Durchlaufen des Preßspalts (4) durch wenigstens eine vorgeschaltete weitere Preßvorrichtung (17, 19) geführt wird, wobei vorzugsweise wenigstens eines der Preßelemente der wenigstens einen weiteren Preßvorrichtung eine Saugwalze ist.

## Claims

1. Press for dewatering fibrous webs (1), having two press elements (2, 3) whose pressing surfaces can be pressed against each other, forming a press nip (4), the fibrous web (1) being through the press nip (4) together with at least one dewatering belt (5, 6) that runs between the fibrous web (1) and a respective press element (2, 3), and each dewatering belt (5, 6) being separated from the fibrous web (1) in the area following the outlet from the press nip, characterized in that a first (2) of the two press elements (2, 3) has a grooved or blind-drilled surface, and the second press element (3) has a smooth and closed surface, so that the dewatering of the fibrous web (1) in the press nip predominantly takes place towards the first press element (2), in that the fibrous web (1) is separated from the first press element (2) at the outlet from the press nip and, together with a dewatering belt (6), in a section (12) which follows the outlet from the press nip, is guided on the second press element (3) over a predefinable angular range, in that the compressive elasticity and/or absorbency of the one dewatering belt (6) is selected such that, when this dewatering belt (6) is relieved of stress as it leaves the outlet from the press nip, a short suction zone (14) which follows the outlet from the press nip is formed, and in that the fibrous web (1) is separated from the one dewatering belt (6) directly following this suction zone (14).

2. Press according to Claim 1, characterized in that a guide roll (7) for the fibrous web (1) and/or a supporting belt in the form of a felt or wire is arranged as close as possible to the press nip (4).

3. Press according to Claim 2, characterized in that a supporting belt (8) is provided, in which the fibrous web (1) is guided from the guide roll (7) to a following unit, in particular a drying unit.

4. Press according to one of the preceding claims, characterized in that, on at least one side of the fibrous web (1), between the dewatering belt (6) and the fibrous web (1), a separating wire (9) preferably having a low liquid storage capacity is guided through the press nip (4) and, after leaving the press nip (4), the fibrous web (1) is guided on the separating wire (9) over a predefinable distance.

5. Press according to Claim 4, characterized in that the fibrous web (1) is guided on the separating wire (9) to the following unit, and the separating wire (9) is preferably arranged underneath the fibrous web (1).

6. Press according to one of the preceding claims, characterized in that one of the press elements (2), in order to form a press nip with a predefined longitudinal extent with the other press element (3), has a broad pressing surface, in particular a concavely shaped pressing surface, and has a roll cover (10) which consists of a flexible material, moves around a carrier and is supported on the latter by at least one supporting element (11), and the other press element (3) has a pressing surface which is designed to be complementary to the broad pressing surface and is preferably formed by a rotating cylinder roll.

7. Press according to one of the preceding claims, characterized in that at least one side of the fibrous web (1) is assigned a doctor (15), in order to separate the fibrous web (1), after it leaves the press nip, from a press element (2, 3) or a dewatering belt (5, 6) on which it is resting.

8. Press according to Claim 7, characterized in that the doctor (15) rests on a press element (2) with a broad, in particular concave, pressing surface, the press element (2) having a flexible roll cover (10) which is supported on a carrier by at least one supporting element (11), and in that the doctor (15) comes into effect between the supporting element (11) and a sliding bearing (16) additionally supporting the roll cover (10) on a carrier.

9. Press according to Claim 7, characterized in that in order to assist the separation of the fibrous web (1), effected by the doctor (15), from a further element (2, 3, 5, 6), air is blown into the press nip (4) in the direction opposite to the web running direction, the doctor (15) itself being used as an air distributor and an air knife or as a carrier for an appropriate air knife.

10. Press according to one of Claims 4 to 7, characterized in that the tension of the separating wire (9) at the outlet from the press nip can be adjusted in the web running direction in order to improve the adhesion between the fibrous web (1) and the separating wire (9).

11. Press according to one of Claims 1 to 7, characterized in that the fibrous web (1) is guided through the press nip (4) between two dewatering belts (5, 6), and the compressive elasticity and/or the absorbency of the dewatering belt (5, 6), on that side of the fibrous web (1) on which the fibrous web (1) is intended to be carried along by the dewatering belt (5, 6) or the separating wire (9), is greater than the absorbency of the dewatering belt (5, 6) on the opposite side of the fibrous web (1).

12. Press according to one of Claims 1 to 11, characterized in that a cover which comes directly into contact with the fibrous web (1) and belongs to a press element (2, 3) consists of a material which repels the fibrous web (1), in particular of peeler rubber.

13. Press according to one of Claims 1 to 12, characterized in that the dewatering belt (5, 6) and/or the separating wire (9), before they pass through the press nip (4), are guided through at least one preceding, further press device (17, 19), preferably at least one of the press elements of the at least one further press device being a suction roll.

## Revendications

1. Presse pour l'essorage de bandes de matière fibreuse (1) avec deux éléments de pressage (2, 3), dont les faces de pressage peuvent être pressées l'une contre l'autre en formant une fente de pressage (4), dans laquelle la bande de matière fibreuse (1) est conduite à travers la fente de pressage (4) en même temps qu'au moins une bande presse-pâte (5, 6) circulant entre la bande de matière fibreuse (1) et un élément de pressage respectif (2, 3) et chaque bande presse-pâte (5, 6) est séparée de la bande de matière fibreuse (1) dans la région succédant à la sortie de la fente de pressage (4), caractérisée en ce qu'un premier (2) des deux éléments de pressage (2, 3) possède une surface portant des stries ou des trous borgnes et le second élément de pressage (3) une surface lisse et fermée, de sorte que l'essorage de la bande de matière fibreuse (1) dans la fente de pressage se produise principalement vers le premier élément de pressage (2), en ce que la bande de matière fibreuse (1) est séparée du premier élément de pressage (2) à la sortie de la fente de pressage et est conduite en même temps qu'une bande presse-pâte (6) sur une région angulaire prédéterminable sur le second élément de pressage (3) dans un tronçon (12) succédant à la sortie de la fente de pressage, en ce que l'élasticité d'épaisseur et/ou le pouvoir absorbant de la première bande presse-pâte (6) est choisi(e) de telle façon qu'il se forme une courte zone absorbante (14) se raccordant à la sortie de la fente de pressage avec la décompression de cette bande presse-pâte (6) lorsqu'elle quitte la sortie de la fente de pressage, et en ce que la bande de matière fibreuse (1) est séparée de la première bande presse-pâte (6) immédiatement à la suite de cette zone absorbante (14).

2. Presse suivant la revendication 1, caractérisée en ce qu'un rouleau guideur (7) pour la bande de matière fibreuse (1) et/ou une bande de support sous la forme d'un feutre ou d'une toile est disposé(e) le plus près possible de la fente de pressage (4).

3. Presse suivant la revendication 2, caractérisée en ce qu'il est prévu une bande de support (8), sur laquelle la bande de matière fibreuse (1) est conduite du rouleau guideur (7) jusqu'à une unité qui suit, en particulier une unité de séchage.

4. Presse suivant l'une quelconque des revendications précédentes, caractérisée en ce qu'une toile de séparation (9) ayant de préférence un faible pouvoir de rétention d'eau est conduite à travers la fente de pressage (4) sur au moins un côté de la bande de matière fibreuse (1) entre la bande presse-pâte (6) et la bande de matière fibreuse (1) et en ce que la bande de matière fibreuse (1) est conduite sur une zone prédéterminable sur la toile de séparation (9) après avoir quitté la fente de pressage (4).

5. Presse suivant la revendication 4, caractérisée en ce que la bande de matière fibreuse (1) est conduite sur la toile de séparation (9) jusqu'à l'unité qui suit et est de préférence disposée en dessous de la bande de matière fibreuse (1).

6. Presse suivant l'une quelconque des revendications précédentes, caractérisée en ce qu'un des éléments de pressage (2) présente, pour la formation d'une fente de pressage d'extension longitudinale prédéterminée avec l'autre élément de pressage (3), une face de pressage large, en particulier de forme concave, et possède une enveloppe de cylindre (10) constituée d'un matériau flexible, qui se déplace autour d'un support et est appuyée sur celui-ci par au moins un élément d'appui (11), et en ce que l'autre élément de pressage (3) possède une face de pressage de forme complémentaire à la face de pressage large et est de préférence formé d'un rouleau cylindrique rotatif.

7. Presse suivant l'une quelconque des revendications précédentes, caractérisée en ce qu'un racloir (15) est associé à au moins un côté de la bande de matière fibreuse (1), afin de détacher la bande de matière fibreuse (1) d'un élément de pressage (2, 3) ou d'une bande presse-pâte (5, 6), sur lequel/laquelle elle est appliquée, après qu'elle ait quitté la fente de pressage.

8. Presse suivant la revendication 7, caractérisée en ce que le racloir (15) est appliqué sur un élément de pressage (2) avec une face de pressage large, en particulier concave, l'élément de pressage (2) présentant une enveloppe de cylindre flexible (10), qui est appuyée sur un support par au moins un élément d'appui (11), et en ce que le racloir (15) opère entre l'élément d'appui (11) et un palier lisse (16) appuyant en plus l'enveloppe de cylindre (10) sur un support.

9. Presse suivant la revendication 7, caractérisée en ce que, pour contribuer à la séparation de la bande de matière fibreuse (1) d'un autre élément (2, 3, 5, 6) opérée par le racloir (15), de l'air est insufflé dans la fente de pressage (4) dans le sens opposé au sens de défilement de la bande, le racloir (15) servant lui-même de distributeur d'air et de gicleur d'air ou de support pour un gicleur d'air correspondant.

10. Presse suivant l'une quelconque des revendications 4 à 7, caractérisée en ce que la force de tension de la toile de séparation (9) à la sortie de la fente de pressage est réglable dans le sens de défilement de la bande, afin d'améliorer l'adhérence de la bande de matière fibreuse (1) sur la toile de séparation (9).

11. Presse suivant l'une quelconque des revendications 1 à 7, caractérisée en ce que la bande de matière fibreuse (1) est conduite à travers la fente de pressage (4) entre deux bandes presse-pâte (5, 6) et en ce que l'élasticité d'épaisseur et/ou le pouvoir absorbant de la bande presse-pâte (5, 6), sur le côté de la bande de matière fibreuse (1), sur lequel la bande de matière fibreuse (1) doit être entraînée par la bande presse-pâte (5, 6) ou par la toile de séparation (9), est supérieur(e) au pouvoir absorbant de la bande presse-pâte (5, 6) sur le côté opposé de la bande de matière fibreuse (1).

12. Presse suivant l'une quelconque des revendications 1 à 11, caractérisée en ce qu'un recouvrement d'un élément de pressage (2, 3) venant directement en contact avec la bande de matière fibreuse (1) se compose d'une matière repoussant la bande de matière fibreuse (1), en particulier de caoutchouc répulsif (Peeler-Rubber).

13. Presse suivant l'une quelconque des revendications 1 à 12, caractérisée en ce que la bande presse-pâte (5, 6) et/ou la toile de séparation (9) est conduite à travers au moins un dispositif de pressage supplémentaire préalable (17, 19) avant de traverser la fente de pressage (4), de préférence au moins un des éléments de pressage dudit dispositif de pressage supplémentaire étant un rouleau aspirant.
